# EUROPÄISCHE PATENTSCHRIFT

(11) **EP 0 842 870 B1**
(45) Veröffentlichungstag und Bekanntmachung des Hinweises auf die Patenterteilung: **12.11.2003**
(21) Anmeldenummer: 97115988.4
(22) Anmeldetag: 13.09.1997
(51) Int. Cl.: B65F 1/02, B65F 1/14, B65F 1/16

(54) **Abfallbehälter für schädliche Stoffe mit einem Deckelverschluss nach dem Doppeldeckelprinzip**
Waste receptacle for hazardous materials with a lid closure according to the double lid principle
Récipient à ordures pour matières dangereux avec un couvercle de fermeture selon le principe du double couvercle

(30) Priorität: 28.10.1996 DE 29618735 U
(43) Veröffentlichungstag der Anmeldung: 20.05.1998
(73) Patentinhaber: Forschungszentrum Karlsruhe GmbH, 76133 Karlsruhe (DE)
(72) Erfinder: Monz, Michael, 46244 Bottrop (DE)

(56) Entgegenhaltungen:
- DE-A- 2 837 631
- DE-U- 29 618 735
- FR-A- 2 445 590
- NL-A- 9 201 837
- US-A- 3 113 215
- US-A- 4 580 694

## Beschreibung

Die vorliegende Erfindung betrifft einen Abfallbehälter für schädliche Stoffe mit einem Deckelverschluss nach dem Doppeldeckelprinzip, d.h. dem inneren Deckel eines Doppeldeckelsystems als Verschlussdeckel, der einen Kopf zum An- und Abkuppeln an den wegschwenkbaren, äußeren Deckel des Systems und eine ebene Auflagefläche auf die flanschartig um die Behälteröffnung umlaufende Behälterdichtung besitzt.

Zum Einbringen schädlicher Stoffe aus Boxen oder Containments in Behälter werden sogenannte Doppeldeckel verwendet, wobei jeweils eine Hälfte des Doppeldeckels am Behälter und die andere am Containment verbleibt. Beim Zusammenschluss der beiden werden die Deckel dicht aneinander gekuppelt und aus der Verbindungsöffnung entfernt. Solche Doppeldeckelsysteme konnten jedoch bisher nur für runde Behälter, wie z.B. Rollreifenfässer verwendet werden, die jedoch durch ihre Form bedingt beim Stapeln und Aneinanderreihen erheblichen Platzbedarf zur Lagerung haben.

US 4.580.694 offenbart einen Abfallbehälter für schädliche Stoffe mit einem Deckelverschluss nach dem Doppeldeckelprinzip, der einen Kopf zum An- und Abkuppeln an den wegschwenkbaren, äußeren Deckel des Systems und eine ebene Auflagefläche auf die flanschartig um eine Behälteröffnung umlaufende Behälterdichtung besitzt, wobei die Behälteröffnung etwa so groß wie der Behälter am oberen Rand ist und die gleiche Form wie dieser aufweist.

Aufgabe der vorliegenden Erfindung ist es nun, einen Behälter anzugeben, der einerseits für die Doppeldeckeltechnik geeignet ist und andererseits bei der Lagerung einen geringeren Platzbedarf gegenüber runden Behältern aufweist.

Zur Lösung der Aufgabe schlägt die vorliegende Erfindung die Merkmale vor, die im kennzeichnenden Teil des Anspruches 1 angegeben sind. Weitere vorteilhafte Merkmale sind in den kennzeichnenden Teilen der Unteransprüche angeführt.

Weitere Einzelheiten der vorliegenden Erfindung werden im folgenden und anhand der Figuren 1 und 2 näher erläutert. Es zeigen:
die Fig.1 einen Schnitt durch den Behälterkopf und
die Fig.2 die Draufsicht auf denselben.

In der Fig.1 ist der Schnitt durch den Behälterkopf eines Abfallbehälters 1 für schädliche Stoffe mit einem Deckelverschluß nach dem Doppeldeckelprinzip, d.h. dem inneren Deckel 2 eines Doppeldeckelsystemes als Verschlußdeckel dargestellt. Darüber ist beim Transport ein Schutzdeckel 3 geschraubt, der für das Doppeldeckelsystem keine Funktion hat. Der innere Deckel 2 weist in seiner Mitte einen Greifkopf 4 zum An- und Abkuppeln an den -nicht mehr dargestellten- äußeren und wegschwenkbaren Deckel des Systemes auf. Er besitzt weiterhin an seinem Außenrand eine ebene Auflagefläche 5 zur Auflage auf die um die Behälteröffnung 6 umlaufende Behälterdichtung 7, die ihrerseits auf dem Behälterflansch 8 sitzt. Die Behälteröffnung 6 ist dabei etwa so groß wie der Behälter 1 am obereren Rand.

Der Behälter 1 weist eine innere, an der Behälterwand umlaufende, nach außen gerichteten Sicke 9 zum Festhalten des Deckels 2 auf, in welche Verriegelungshebel 10 einschwenken, die unterhalb des Deckels 10 an den Haltearmen 11 eines Verriegelungssternes sitzen, der von dem Greifkopf 4 auf- und abbewegt wird und damit die Schwenkbewegung der Hebel 10 in die Sicke 9 erzeugt. Anstelle der umlaufenden Sicke 9 können auch jeweils eine pro Haltearm 11 in die Wandung eingebrachte oder mehrere hinteranderliegende punkt- oder linienförmige Einprägungen vorhanden sein.

Die Seitenwände bzw. Außenflächen 12 des Behälters 1 sind eben ausgebildet und gegeneinander abgewinkelt. Der Behälter 1 weist dadurch polygonale wie z.B. hexagonale, dreieckige, rechteckige oder quadratische Außenkontur zum lückenlosen Aneinanderreihen oder flächigem Anordnen mehrerer solcher Behälter 1 auf. Dabei besitzen die Behälteröffnung 6 sowie der in die Öffnung 6 einragende innere Deckel 2 des Doppeldeckelsystemes die gleiche polygonale wie z.B. hexagonale, dreieckige, rechteckige oder quadratische Form wie die Außenkontur des Behälters 1 selbst. An jeder der ebenen Seitenwände 12 bzw. an den Außenflächen des Behälters 1 greift von innen ein Haltearm 11 des Verriegelungskreuzes für den Deckel 1 mit den Hebeln 10 an. Bei einem Abfallbehälter mit hexagonaler Außenkontur d.h. sechs Außenflächen 12 kann der Deckel 2 auch nur drei Haltearme 11 mit Hebeln 10 aufweisen, die dann nur an jeder zweiten Außenfläche 12 des Behälters 1 angreifen. Im Gegensatz dazu können auch an jeder Außenfläche 12 mehrere Haltearme 11 angreifen.

An den Außenflächen 12 des Behälter 1 können zusätzlich äußere Abstandshalter 13 angesetzt sein, die Luftspalte zwischen aneinandergesetzten Behältern ergeben und dabei auch als Wärmeleiter dienen können. Ebenso können noch weitere Wärmeleitbleche 14 auf den Außenflächen 12 vorhanden sein.

### Bezugszeichenliste:

- 1: Behälter
- 2: innerer Deckel
- 3: Schutzdeckel
- 4: Greifkopf
- 5: Auflagefläche
- 6: Behälteröffnung
- 7: Dichtung
- 8: Behälterflansch
- 9: Sicke
- 10: Verriegelungshebel
- 11: Haltearm
- 12: Seitenwand, Außenfläche
- 13: Abstandshalter
- 14: Wärmeleitbleche

## Patentansprüche

1. Abfallbehälter für schädliche Stoffe mit einem Deckelverschluss nach dem Doppeldeckelprinzip, der einen Kopf zum Anund Abkuppeln an den wegschwenkbaren, äußeren Deckel des Systems und eine ebene Auflagefläche auf die flanschartig um eine Behälteröffnung umlaufende Behälterdichtung besitzt, wobei die Behälteröffnung (6) etwa so groß wie der Behälter (1) am oberen Rand ist und die gleiche Form wie dieser aufweist, **dadurch gekennzeichnet, dass**
a) die Seitenwände (12) des Behälters (1) eben ausgebildet und damit gegeneinander abgewinkelt sind und der Behälter (1) dadurch polygonale Außenkontur zum lückenlosen Aneinanderreihen aufweist,
b) die Behälteröffnung (6) sowie der in die Öffnung (6) einragende innere Deckel (2) des Doppeldeckelsystems die gleiche polygonale Form wie die Außenkontur des Behälters (1) aufweist, sowie
c) der Abfallbehälter eine innere, an der Behälterwand (12) umlaufende, nach außen gerichteten Sicke (9) zum Festhalten des Deckels (1) mittels von unterhalb des Deckels (1) in die Sicke (9) einschwenkbaren Hebeln (10) aufweist, wobei an jeder der ebenen Außenseiten (12) des Behälters (1) von innen ein Haltearm (11) des Deckels (1) mit den Hebeln (10) angreift.

2. Abfallbehälter nach Anspruch 1, **dadurch gekennzeichnet, dass** die polygonale Form von Behälter (1), Behälteröffnung (6) und innerem Deckel (2) des Doppeldeckelsystems eine hexagonale Form aufweist.

3. Abfallbehälter nach Anspruch 2, **dadurch gekennzeichnet, dass** der Deckel (1) drei Haltearme (11) mit Hebeln aufweist, die an jeder zweiten Außenseite (12) des Behälters angreifen.

4. Abfallbehälter nach Anspruch 1 oder 2, **dadurch gekennzeichnet, dass** an jeder Außenseite (12) mehrere Haltearme (11) angreifen.

5. Abfallbehälter nach einem der vorstehenden Ansprüchen, **dadurch gekennzeichnet, dass** die Sicke (9) aus einer pro Haltearm (11) oder mehreren, aneinandergereihten punkt- oder linienförmigen Einprägungen besteht.

6. Abfallbehälter nach einem der vorstehenden Ansprüche, **dadurch gekennzeichnet, dass** an den Außenflächen (12) des Behälter (1) äußere Abstandshalter (13) und/oder Wärmeleitbleche (14) angesetzt sind.

## Claims

1. Waste container for harmful substances including a cover closure in accordance with the double-cover principle, which has a head for the connection to and disconnection from the outer cover of the system, which outer cover can be pivoted away, and a flat contact surface onto the container sealing means, which extends circumferentially around a container opening in a flange-like manner, wherein the container opening (6) is approximately as large as the container (1) at the upper edge and has the same form as this container, **characterised in that**
a) the side walls (12) of the container (1) are flat and are consequently disposed at an angle relative to each other and thereby provide the container (1) with a polygonal outer contour enabling such containers to be placed together without any gaps inbetween,
b) the container opening (6) as well as the inner cover (2) of the double cover system, which inner cover (2) projects into the opening (6), has the same polygonal form as the outer contour of the container (1), as well as
c) the waste container has an inner corrugation (9), which extends circumferentially on the container wall (12) and is orientated outwardly, for securing the cover (1) by means of levers (10), which are pivotable into the corrugation (9) from below the cover (1), wherein a retaining arm (11) of the cover (1) engages on each of the flat outer sides (12) of the container (1) by the levers (10) from inside.

2. Waste container according to claim 1, **characterised in that** the polygonal form of container (1), container opening (6) and inner cover (2) of the double cover system has a hexagonal form.

3. Waste container according to claim 2, **characterised in that** the cover (1) has three retaining arms (11) with levers, which engage every second outside (12) of the container.

4. Waste container according to claim 1 or 2, **characterised in that** a plurality of retaining arms (11) engage each outside (12).

5. Waste container according to one of the above claims, **characterised in that** the corrugation (9) is formed from, per retaining arm (11), one or a plurality of punctiform or linear stamped indentations, which are arranged in adjacent rows.

6. Waste container according to one of the above claims, **characterised in that** outer spacers (13) and/or heat-conducting sheets (14) are mounted on the outer side faces (12) of the container (1).

## Revendications

1. Réservoir à déchets pour matières toxiques équipé d'un verrouillage de couvercle conçu selon le principe du double couvercle, qui possède une tête pour l'accoupler et le décrocher du couvercle pivotant extérieur du système ainsi qu'une surface d'appui sur le joint de couvercle périphérique, disposé à la manière d'une bride autour de l'ouverture du réservoir, l'ouverture du réservoir (6) ayant approximativement la même taille que le réservoir (1) à son bord supérieur et la même forme que celui-ci, **caractérisé en ce que**
a) les parois latérales (12) du réservoir (1) ont une forme plane et sont par conséquent coudées l'une par rapport à l'autre et que le réservoir (1) présente ainsi un contour extérieur polygonal permettant l'assemblage en continu,
b) l'ouverture du réservoir (6) ainsi que le couvercle intérieur (2) avançant dans l'ouverture (6) du système à double couvercle présentent la même forme polygonale que le contour extérieur du réservoir (1), et **en ce que**
c) le réservoir à déchets présente un sertissage intérieur (9), périphérique sur la paroi du réservoir (12), orienté vers l'extérieur, pour retenir le couvercle (1) à l'aide de leviers (10) pivotant dans le sertissage (9) par dessous du couvercle, un bras de maintien (11) du couvercle (1) étant appliqué de l'intérieur, avec les leviers (10) sur chacune des faces externes planes (12) du réservoir (1).

2. Réservoir à déchets selon la revendication 1, **caractérisé en ce que** la forme polygonale du réservoir (1), de l'ouverture du réservoir (6) et du couvercle intérieur (2) du système à double couvercle présente une forme hexagonale.

3. Réservoir à déchets selon la revendication 2, **caractérisé en ce que** le couvercle (1) présente trois bras de maintien (11) avec des leviers qui sont appliqués sur une face externe (12) sur deux du réservoir.

4. Réservoir à déchets selon la revendication 1 ou 2, **caractérisé en ce que** plusieurs bras de maintien (11) sont appliqués sur chaque face externe (12).

5. Réservoir à déchets selon une des revendications susmentionnées, **caractérisé en ce que** le sertissage (9) est constitué d'une empreinte par bras de maintien (11) ou de plusieurs empreintes ponctuelles ou linéaires se succédant.

6. Réservoir à déchets selon une des revendications susmentionnées, **caractérisé en ce que** des écarteurs extérieurs (13) et/ou des tôles conductrices de la chaleur (14) sont rattachés aux faces externes (12) du réservoir (1).
